# EUROPÄISCHE PATENTSCHRIFT

(11) **EP 0 503 536 B1**
(45) Veröffentlichungstag und Bekanntmachung des Hinweises auf die Patenterteilung: **06.09.1995**
(21) Anmeldenummer: 92104002.8
(22) Anmeldetag: 09.03.1992
(51) Int. Cl.: H04R 25/00, A61B 5/12

(54) **Verfahren zur Optimiertung der Anpassung von Hörgeräten**
Method for optimizing the fitting of hearing aids
Procédé d'optimisation de l'adaptation de prothèses auditives

(30) Priorität: 12.03.1991 DE 4107903
(43) Veröffentlichungstag der Anmeldung: 16.09.1992
(73) Patentinhaber: HÖRGERÄTE GEERS GMBH & CO. KG, D-44137 Dortmund (DE)
(72) Erfinder: Geers, Wolfgang, W-4600 Dortmund (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- WO-A-85/00509
- WO-A-87/07464
- US-A- 3 906 158

## Beschreibung

Die Erfindung betrifft ein Verfahren zur Optimierung der Anpassung von Hörgeräten, bei dem zunächst im Rahmen einer Voreinstellung in Abhängigkeit vom individuellen Hörverlust zumindest die Parameter der wirksamen akustischen Verstärkung in verschiedenen Frequenzbereichen sowie des maximal zulässigen Schalldruckpegels eingestellt werden und dann in Abhängigkeit vom subjektiven Empfinden eine individuelle Korrektur von Einstell-Parametern vorgenommen wird.

Die Druckschrift WO 87/07464 beschreibt ein Verfahren gemäß dem Oberbegriff des Anspruchs 1.

Es ist bekannt, daß es für den Versorgungserfolg von Hörgeräteträgern von entscheidender Bedeutung ist, daß zum einen das den individuellen Gegebenheiten bestmöglich Rechnung tragende Hörgerät ausgewählt und zum anderen das jeweilige Gerät hinsichtlich der erforderlichen Verstärkung in den verschiedenen Frequenzbereichen sowie hinsichtlich des maximal zulässigen Schalldruckpegels und auch des minimal erwünschten Schalldruckpegels bestmöglich eingestellt wird, um der Art und dem Grad des jeweiligen Hörverlustes Rechnung zu tragen und sicherzustellen, daß der maximale Ausgangsschalldruckpegel genügend hoch über der Hörschwelle liegt, jedoch die Unbehaglichkeitsschwelle nicht überschreitet.

Für die Voreinstellung von Hörgeräten sind verschiedene Formeln bekannt, wobei sich alle Einstellungen nach diesen bekannten Formeln auf die Hörschwelle für Sinustöne stützen.

Trotz der Verwendung dieser bekannten Voreinstellungstechniken und der üblichen anschließenden Individual-Feinanpassung durch Hörgeräteakustiker sind die Träger von Hörgeräten sehr häufig mit dem Problem konfrontiert, daß der erwartete Versorgungserfolg in ihrer üblichen täglichen Umgebung nicht eintritt, da vorhandene Umwelt- und Umgebungsgeräusche sowie situationsbedingt vorhandene Geräuschsituationen zu derartigen Störungen und Beeinträchtigungen führen, daß trotz der beim Hörgeräteakustiker vorgenommenen individuellen Anpassung des Hörgeräts die Unbehaglichkeitsschwelle häufig überschritten bzw. Störgeräusche so verstärkt werden, daß die Nutzinformation nicht mehr oder nur noch sehr schlecht erfaßt werden kann.

Aufgabe der Erfindung ist es, die individuelle Anpassung von Hörgeräten wesentlich zu verbessern und dabei die spätere bevorzugte Trageumgebung zu berücksichtigen.

Gelöst wird diese Aufgabe nach der Erfindung dadurch, daß bei der Voreinstellung aus einer Vielzahl von Standard-Hörsituationen, die auf einem Datenträger abrufbar gespeichert sind, eine erste Anzahl individuell dominierender Hörsituationen ausgewählt wird, daß die ausgewählten Standard-Hörsituationen zumindest hinsichtlich Frequenz- und Pegelverteilung sowie Pegelmaximalwert mit einer im Vergleich zur ersten Anzahl wesentlich verringerten zweiten Anzahl von aus ähnlichen Standard-Hörsituationen gemittelten Hörsituationsklassen verglichen werden, und daß zur Voreinstellung die Parameter derjenigen Hörsituationsklasse verwendet werden, deren Frequenz- und Pegelverteilung sowie deren Pegelmaximalwert die geringsten Abweichungen von der größtmöglichen Anzahl der ausgewählten Standard-Hörsituationen aufweist.

Durch diese die bevorzugte Trageumgebung berücksichtigende Einstellung ist es möglich, Hörwünsche hörgeschädigter Personen zu berücksichtigen, so daß für die speziellen Hörsituationen typische Störgeräusche unterdrückt und bevorzugt auftretende Nutzsignale bzw. Nutzsignalbereiche entsprechend verstärkt werden können.

Im Rahmen der Erfindung ist vorgesehen, eine Vielzahl von Standard-Hörsituationen, wie zum Beispiel Sprechen mit Stimmengewirr im Hintergrund, Sportereignisse, Fernsehdarbietungen, Straßenverkehrssituationen und dergleichen mit hoher Qualität und hoher Dynamik auf einem Datenträger, zum Beispiel einer Compact-Disk, aufzuzeichnen und ausgehend von diesen typischen Standard-Hörsituationen sogenannte Hörsituationsklassen zu bilden.

Das Bilden derartiger Hörsituationsklassen entspricht einer Konzentrierung des alle Standard-Hörsituationen umfassenden Datenmaterials, wobei hinsichtlich des Frequenz- und Pegelverlaufs sowie des auftretenden Maximalpegels vergleichbare Standard-Hörsituationen einer Hörsituationsklasse zugeordnet werden und innerhalb dieser Hörsituationsklasse beispielsweise durch Mittelwertbildung bzw. gewichtete Mittelwertbildung für die betreffende Hörsituationsklasse charakteristische Werte ermittelt und diesen objektive Einstellparameter zugeordnet werden können. Die Praxis hat gezeigt, daß es möglich ist, eine große Anzahl von Standard-Hörsituationen auf wenige, zum Beispiel vier bis sechs Hörsituationsklassen zu reduzieren.

Zum Zwecke der Gewinnung der für die Voreinstellung eines Hörgeräts benötigten Parameterwerte werden in Zusammenarbeit mit dem Hörgeschädigten aus den ihm vorgespielten, das heißt zu Gehör gebrachten Standard-Hörsituationen diejenigen Standard-Hörsituationen ausgewählt, die nach Angabe des Patienten der späteren bevorzugten Trageumgebung des Hörgeräts entsprechen.

Dabei ist es von wesentlichem Vorteil, daß die gespeicherten und abrufbaren Standard-Hörsituationen dem Patienten in hoher Qualität und auch dem jeweils erforderlichen Pegel dargeboten werden können, und zwar in realistischer Form.

Hat der Patient beispielsweise aus fünfzig typischen Standard-Hörsituationen zehn für seine Lebensumgebung charakteristische Hörsituationen ausgewählt, dann wird unter Verwendung des erfindungsgemäßen Verfahrens eine Parameterbestimmung zum Zwecke der Hörgeräte-Voreinstellung vorgenommen.

Dazu werden die ausgewählten Standard-Hörsituationen zumindest hinsichtlich Frequenz- und Pegelverteilung sowie Pegelmaximalwert insbesondere unter Einsatz entsprechender Vergleichs- und Auswertegeräte mit den für die gebildeten Hörsituationsklassen charakteristischen entsprechenden Werten verglichen und zur Voreinstellung dann die Parameter derjenigen Hörsituationsklasse verwendet, deren Frequenz- und Pegelverteilung sowie deren Pegelmaximalwert die geringsten Abweichungen von der größtmöglichen Anzahl der ausgewählten Standard-Hörsituationen aufweist. Der Einsatz des erfindungsgemäßen Verfahrens ermöglicht es somit unter Berücksichtigung der späteren bevorzugten Trageumgebung und unter Ausnutzung einer speziellen Datenkomprimierung, ein passendes Hörgerät auszuwählen und auch die Voreinstellung durchzuführen.

Die Feineinstellung des bereits voreingestellten Hörgeräts erfolgt dann in der Weise, daß dem das voreingestellte Hörgerät tragenden Patienten die gespeicherten und abrufbaren Klangbeispiele in Form von Hörsituationen mit hoher Dynamik vorgespielt werden, worauf dann noch individuelle Korrekturen hinsichtlich Lautstärke und Klangfarbe durchgeführt werden können und somit der Hörgeräteakustiker ausgehend von der bereits erfolgten Einstellung auf der Basis von Mittelwerten individuelle Feineinstellungen vornehmen kann, und zwar in wesentlich einfacherer Form und wesentlich schneller als bei allen bisher bekannten Verfahren.

## Patentansprüche

1. Verfahren zur Optimierung der Anpassung von Hörgeräten, bei dem zunächst im Rahmen einer Voreinstellung in Abhängigkeit vom individuellen Hörverlust zumindest die Parameter der wirksamen akustischen Verstärkung in verschiedenen Frequenzbereichen sowie des maximal zulässigen Schalldruckpegels eingestellt werden und dann in Abhängigkeit vom subjektiven Empfinden eine individuelle Korrektor von Einstell-Parametern vorgenommen wird,
dadurch **gekennzeichnet**,
daß bei der Voreinstellung aus einer Vielzahl von Standard-Hörsituationen, die auf einem Datenträger abrufbar gespeichert sind, eine erste Anzahl individuell dominierender Hörsituationen ausgewählt wird,
daß die ausgewählten Standard-Hörsituationen zumindest hinsichtlich Frequenz- und Pegelverteilung sowie Pegelmaximalwert mit einer im Vergleich zur ersten Anzahl wesentlich verringerten zweiten Anzahl von aus ähnlichen Standard-Hörsituationen gemittelten Hörsituationsklassen verglichen werden, und
daß zur Voreinstellung die Parameter derjenigen Hörsituationsklasse verwendet werden, deren Frequenz- und Pegelverteilung sowie deren Pegelmaximalwert die geringsten Abweichungen von der größtmöglichen Anzahl der ausgewählten Standard-Hörsituationen aufweist.

2. Verfahren nach Anspruch 1,
dadurch **gekennzeichnet**,
daß die ausgewählten Standard-Hörsituationen vor dem Vergleich mit den Hörsituationsklassen zumindest hinsichtlich eines Teils ihrer Parameter individuell gewichtet und dann in der gewichteten Form mit den Hörsituationsklassen verglichen werden.

3. Verfahren nach Anspruch 1 oder 2,
dadurch **gekennzeichnet**,
daß als Datenträger für die jeweiligen Pegel- und Frequenzspektren Digitalqualität aufweisende Datenträger, insbesondere Compact-Disks, verwendet werden.

4. Verfahren nach einem der vorhergehenden Ansprüche,
dadurch **gekennzeichnet**,
daß die Frequenz- und / oder Pegelvergleiche zwischen den Standard-Hörsituationen und den Hörsituationsklassen mittels vergleichender Auswertegeräte durchgeführt werden, und
daß die Bestimmung der die Einstellparameter festlegenden Hörsituationsklasse in Abhängigkeit von den erhaltenen Vergleichswerten über eine Recheneinheit erfolgt.

5. Verfahren nach einem der vorhergehenden Ansprüche,
dadurch **gekennzeichnet**,
daß bei Hörgeräten mit mehreren Kanälen die einzelnen Kanäle in Abhängigkeit von unterschiedlich ausgewählten Standard-Hörsituationen voreingestellt werden.

## Claims

1. Method of optimizing the matching of hearing aids in which at least the parameters of the effective acoustical amplification in various frequency ranges and also of the maximum permissible sound pressure level are first set in the context of a pre-adjustment and then an individual correction of the adjustable parameters is effected in dependence on the subjective perception, characterised in that, during the pre-adjustment, a first number of individually dominating hearing situations is selected from a plurality of standard hearing situations which are stored on a data carrier so that they can be called up; in that the selected standard hearing situations are compared, at least with respect to frequency and level distribution and also with respect to the maximum level value, with a second number of hearing situation classes averaged from similar standard hearing situations and substantially reduced in number in comparison to the first number; and in that, for the pre-adjustment, the parameters of those hearing situation classes are used of which the frequency and level distribution, and also the maximum level value, have the lowest deviations from the largest possible number of the selected standard hearing situations.

2. Method in accordance with claim 1, characterised in that the selected standard hearing situations are individually weighted prior to the comparison with the hearing situation classes, at least with respect to a part of their parameters, and are then compared in weighted form with the hearing situation classes.

3. Method in accordance with claim 1 or claim 2, characterised in that data carriers, in particular compact discs, having the digital quality for the respective level and frequency spectra are used as the data carriers.

4. Method in accordance with one of the preceding claims, characterised in that the frequency and/or level comparisons between the standard hearing situations and the hearing situation classes are carried out by means of evaluation devices which carry out the comparison; and in that the determination of the hearing situation class which specifies the adjustment parameters takes place via a computing unit in dependence on the received comparison values .

5. Method in accordance with one of the preceding claims, characterised in that with hearing apparatus with several channels, the individual channels are pre-set in dependence on different selected standard hearing situations.

## Revendications

1. Procédé d'optimisation de l'adaptation de prothèses auditives, dans lequel au moins les paramètres d'amplification acoustique efficace dans diverses plages de fréquences ainsi que de niveau maximal admis de pression acoustique sont d'abord réglés dans le cadre d'un préréglage en fonction de la perte auditive de l'individu, après quoi une correction individuelle des paramètres de réglage est effectuée en fonction de la sensation subjective, caractérisé en ce que, lors du préréglage, une première série de situations d'audition dominantes chez l'individu est sélectionnée à partir d'une pluralité de situations d'audition standard mémorisées sur un support de données de manière à pouvoir être appelées, en ce que les situations d'audition standard sélectionnées sont comparées, au moins sur le plan de la distribution des fréquences et des niveaux ainsi que du niveau maximal, avec une deuxième série de classes de situations d'audition obtenues en faisant la moyenne de situations d'audition standard analogues, ladite deuxième série étant nettement plus réduite que la première série, et en ce que les paramètres utilisés pour le préréglage sont ceux de la classe de situations d'audition dont la distribution des fréquences et des niveaux ainsi que le niveau maximal présentent les plus petits écarts par rapport au plus grand nombre possible de situations d'audition standards sélectionnées.

2. Procédé selon la revendication 1, caractérisé en ce que, avant d'être comparées avec les classes de situations d'audition, les situations d'audition standards sélectionnées sont pondérées individuellement au moins pour une partie de leurs paramètres et comparées ensuite sous forme pondérée avec les classes de situations d'audition.

3. Procédé selon la revendication 1 ou 2, caractérisé en ce que les supports de données utilisés pour les différents spectres de niveaux et de fréquences sont des supports de données présentant une qualité numérique, en particulier des disques compacts.

4. Procédé selon l'une des revendications précédentes, caractérisé en ce que les comparaisons de fréquences et/ou de niveaux entre les situations d'audition standards et les classes de situations d'audition sont effectuées au moyen d'appareils d'analyse comparative, et en ce que la classe de situations d'audition définissant les paramètres de réglage est déterminée par une unité de calcul en fonction des valeurs comparatives obtenues.

5. Procédé selon l'une des revendications précédentes, caractérisé en ce que, dans le cas de prothèses auditives à plusieurs canaux, les différents canaux sont préréglés en fonction de diverses situations d'audition standards sélectionnées.
